# EUROPÄISCHE PATENTANMELDUNG

(11) **EP 2 623 716 A1**
(43) Veröffentlichungstag der Anmeldung: **07.08.2013**
(21) Anmeldenummer: 12153627.0
(22) Anmeldetag: 02.02.2012
(51) Int. Cl.: F01D 5/16

(54) **Verfahren zum Auslegen einer Laufschaufel**

(71) Anmelder: Siemens Aktiengesellschaft, 80333 München (DE)
(72) Erfinder: Lübbe, Bertold, 45147 Essen (DE); Richter, Christoph Hermann, 49477 Ibbenbüren (DE)

(57) **Zusammenfassung**

Ein Verfahren zum Auslegen einer Laufschaufel (1) für eine Axialströmungsmaschine weist die Schritte auf: Festlegen einer Schaufelgeometrie und Materialeigenschaften der Laufschaufel (1); Festlegen einer Schwingungsanregung am Schaufelfuß (3) der Laufschaufel (1) als Randbedingung und rechnerisches Bestimmen des auf die Schwingungsanregung folgenden Schwingungsvorgangs der Laufschaufel (1); Bestimmen von modalen Koordinaten durch Zerlegen des Schwingungsvorgangs in eine vorherbestimmte Anzahl der niederfrequentesten Schwingungsmoden; Rechnerisches Bestimmen von Modalspannungstensoren der Laufschaufel (1) für jede der zwei dominanten Schwingungsmoden; Rechnerisches Bestimmen von Spannungstensoren aus den modalen Koordinaten und den Modalspannungstensoren der zwei dominanten Schwingungsmoden; Verändern der Schaufelgeometrie und/oder der Materialeigenschaften derart, dass die modalen Eigenschaften der zwei dominanten Schwingungsmoden derart verändert werden, dass die Spannungen der Spannungstensoren am lebensdauerführenden Ort (15) der Laufschaufel (1) niedriger als die Spannungen der Spannungstensoren am lebensdauerführenden Ort (15) vor dem Verändern sind.

## Beschreibung

Die Erfindung betrifft ein Verfahren zum Auslegen einer Laufschaufel.

Zur Erzeugung von elektrischer Energie in einem Kraftwerk wird herkömmlich ein elektrischer Generator von einer Dampfturbine angetrieben. Die Dampfturbine weist eine Turbinenwelle auf, auf der eine Vielzahl an Laufschaufeln angeordnet ist. Die Turbinenwelle ist zum Antreiben mit der Generatorwelle des Generators gekuppelt. Bei elektrischen Störfällen können Störungen auf die Generatorwelle übertragen werden, die sich bis zur Turbinenwelle fortpflanzen können. Die Störungen können entweder stoßartig, wie beispielsweise bei elektrischen Kurzschlüssen, oder periodisch, wie beispielsweise bei Schieflasten, auftreten. Die periodischen Störungen treten dabei entweder mit der Netzfrequenz oder mit einem Vielfachen der Netzfrequenz auf.

Die Störungen können zu Torsionsschwingungen sowohl der Generatorwelle als auch der Turbinenwelle führen. Die Torsionsschwingungen der Turbinenwelle können wiederum Schwingungen der Laufschaufel verursachen. Aufgrund der Schwingungen unterliegt die Laufschaufel einer Spannungsbelastung, die insbesondere am Schaufelfuß groß ist und zu einer Verminderung der Lebensdauer der Laufschaufel führen kann.

Aufgabe der Erfindung ist es, ein Verfahren zum Auslegen einer Laufschaufel zu schaffen, so dass die Spannungsbelastung der Laufschaufel aufgrund von Schwingungen der Laufschaufel vermindert wird und somit die Lebensdauer der Laufschaufel lang ist.

Das erfindungsgemäße Verfahren zum Auslegen einer Laufschaufel für eine Axialströmungsmaschine weist die Schritte auf: Festlegen einer Schaufelgeometrie und Materialeigenschaften der Laufschaufel; Festlegen einer Schwingungsanregung am Schaufelfuß der Laufschaufel als Randbedingung und rechnerisches Bestimmen des auf die Schwingungsanregung folgenden Schwingungsvorgangs der Laufschaufel; Bestimmen von modalen Koordinaten durch Zerlegen des Schwingungsvorgangs in eine vorherbestimmte Anzahl der niederfrequentesten Schwingungsmoden; Rechnerisches Bestimmen von Modalspannungstensoren der Laufschaufel für jede der zwei dominanten Schwingungsmoden; Rechnerisches Bestimmen von Spannungstensoren aus den modalen Koordinaten und den Modalspannungstensoren der zwei dominanten Schwingungsmoden; Verändern der Schaufelgeometrie und/oder der Materialeigenschaften derart, dass die modalen Eigenschaften der zwei dominanten Schwingungsmoden derart verändert werden, dass die Spannungen der Spannungstensoren am lebensdauerführenden Ort der Laufschaufel niedriger als die Spannungen der Spannungstensoren am lebensdauerführenden Ort vor dem Verändern sind.

Der Schwingungsvorgang lässt sich sowohl mit einer periodischen als auch mit einer stoßartigen Anregung rechnerisch bestimmen. Der rechnerisch bestimmte Schwingungsvorgang lässt sich durch eine Linearkombination in eine Mehrzahl von Schwingungsmoden zerlegen. Dabei weist jede der Schwingungsmoden eine charakteristische Eigenfrequenz auf. Die Koeffizienten der Linerkombination werden in den modalen Koordinaten gesammelt. Bei der Zerlegung des Schwingungsvorgangs in die Schwingungsmoden ist darauf zu achten, dass das Design der Schaufel die zwei dominanten Moden des Schwingungsvorgangs in ihren modalen Koordinaten mit entgegengesetzten Vorzeichen darstellt. Die zwei dominanten Schwingungsmoden weisen die betragsmäßig größten modalen Koordinaten auf. Gemäß der Erfindung werden die Modalspannungstensoren für jede der zwei dominanten Schwingungsmoden berechnet. In dem darauf folgenden Schritt wird die Überlagerung der Modalspannungstensoren der zwei Schwingungsmoden mit Hilfe der modalen Koordinaten rechnerisch bestimmt, wodurch die Spannungstensoren erhalten werden. Durch die entgegengesetzten Vorzeichen der zwei modalen Koordinaten heben sich die zwei Modalspannungstensoren bei der Überlagerung an gewissen Stellen der Laufschaufel zumindest teilweise auf, insbesondere am Schaufelfuß, so dass die Spannungen der Spannungstensoren gering sind.

Gemäß der Erfindung wird die Geometrie der Laufschaufel so verändert, dass die modalen Eigenschaften der zwei Schwingungsmoden derart verändert werden, dass die Abschwächung der Spannungen am lebensdauerführenden Ort der Schaufel zu geringeren Spannungen der Spannungstensoren als vor dem Verändern führt. Des Weiteren können die Materialeigenschaften, wie beispielsweise das Elastizitätsmodul, der Laufschaufel verändert werden. Denkbar ist, dass durch Wiederholen der Verfahrensschritte in einem iterativen Prozess die Schaufelgeometrie schrittweise bezüglich der im Schwingungsvorgang auftretenden Spannungen verbessert wird. Durch die Verringerung der Spannungen am lebensdauerführenden Ort ist die Lebensdauer der Laufschaufel vorteilhaft lang.

Bevorzugt sind die modalen Eigenschaften die Eigenfrequenzen, die Beteiligungsfaktoren und/oder die Modalspannungstensoren. Die Beteiligungsfaktoren geben dabei an, mit welchem Anteil die zwei Schwingungsmoden an dem Schwingungsvorgang beteiligt sind. Die wesentlichen Eigenschaften zur Verminderung der im Schwingungsvorgang auftretenden Spannungen sind die Eigenfrequenzen, weil sie leichter als die anderen Eigenschaften beeinflussbar sind.

Die Schwingungsanregung ist bevorzugt periodisch und die Eigenfrequenz der niederfrequenteren Schwingungsmode der zwei dominanten Schwingungsmoden niedriger und die Eigenfrequenz der höherfrequenteren Schwingungsmode der zwei dominanten Schwingungsmoden höher als die Frequenz der Schwingungsanregung ist. Somit ist vorteilhaft sichergestellt, dass es im Betrieb der die Laufschaufel aufweisenden Strömungsmaschine nicht zu einer Schwingungsanregung der Laufschaufel in einer ihrer Eigenfrequenzen kommt.

Die Schwingungsanregung ist bevorzugt eine tangentiale Fußpunktbeschleunigung, wodurch eine im Betrieb der Strömungsmaschine auftretende Rotorstrangschwingung simuliert wird. Es ist bevorzugt, dass beim rechnerischen Bestimmen des Schwingungsvorgangs am Schaufelfuß ein festes Ende als Randbedingung vorgegeben wird. Bevorzugtermaßen ist der lebensdauerführende Ort der am stärksten spannungsbelastete Ort der Laufschaufel, insbesondere ein Ort am Schaufelfuß. Das rechnerische Bestimmen des Schwingungsvorgangs, der Modalspannungstensoren und/oder der Spannungstensoren erfolgt bevorzugtermaßen durch eine Finite Elemente Methode. Bevorzugtermaßen werden beim rechnerischen Bestimmen des Schwingungsvorgangs, der Modalspannungstensoren und/oder der Spannungstensoren die im Betrieb der Laufschaufel auftretenden Fliehkräfte mit berücksichtigt.

Die Zerlegung des Schwingungsvorgangs erfolgt bevorzugt in die mindestens zehn niederfrequentesten Schwingungsmoden. Es hat sich überraschend ergeben, dass bei der Verwendung von zehn Schwingungsmoden bei der Zerlegung des Schwingungsvorgangs eine ausreichend hohe Genauigkeit beim rechnerischen Bestimmen der modalen Koordinaten erhalten wird.

Es ist bevorzugt, dass die Spannungen rechnerisch bestimmte Vergleichsspannungen sind, insbesondere Mises-Vergleichsspannungen. Vergleichsspannungen sind vorteilhaft gute Maße für die Spannungsbelastung der Laufschaufel und sind zudem anschaulichere Größen als die Spannungstensoren. Die Amplituden der Spannungen werden bevorzugt über eine oder mehrere Perioden der zwei dominanten Schwingungsmoden gemittelt.

Im Folgenden wird anhand der beigefügten schematischen Zeichnungen die Erfindung näher erläutert. Die Figuren zeigen eine perspektivische Ansicht einer Laufschaufel. Es zeigt
- Figur 1: die Laufschaufel im Ruhezustand sowie in einem Zustand während des Schwingungsvorgangs in der ersten Schwingungsmode und
- Figur 2: die Laufschaufel im Ruhezustand sowie in einem Zustand während des Schwingungsvorgangs in der zweiten Schwingungsmode.

Wie es aus Figuren 1 und 2 ersichtlich ist, weist eine Laufschaufel 1 ein Schaufelblatt 2 auf, welches an einem Schaufelfuß 3 fest angebracht ist und eine Vorderkante 5, eine Hinterkante 6 sowie eine vom Schaufelfuß 3 abgewandte Schaufelspitze 4 aufweist. Die zwei Seitenflächen der Laufschaufel 1 sind als eine Druckseite 7 und als eine Saugseite 8 bezeichnet. Im Betrieb ist die Laufschaufel 1 mit ihrem Schaufelfuß 3 fest an einer Welle (in den Figuren nicht gezeigt) einer Strömungsmaschine angebracht. Durch Torsionsschwingungen der Welle kann die Laufschaufel 1 in einen Schwingungsvorgang versetzt werden.

Zum Berechnen des Schwingungsvorgangs ist die Laufschaufel 1 in eine Vielzahl von Finiten Elementen 9 unterteilt. Als Randbedingung zum Berechnen des Schwingungsvorgangs ist der Schaufelfuß 3 als ein festes Ende vorgegeben, wohingegen die Schaufelspitze 4 als ein loses Ende vorgegeben ist. Als Schwingungsanregung ist eine Beschleunigung vorgegeben, die an einem Punkt des Schaufelfußes 3 angreift und tangential zur Oberfläche der Welle gerichtet ist. Die Schwingungsanregung kann sowohl stoßartig, d.h. als einmaliges Ereignis, als auch periodisch als Randbedingung zum Berechnen des Schwingungsvorgangs vorgegeben werden. Im Falle der periodischen Schwingungsanregung ist die Frequenz der Schwingungsanregung die Netzfrequenz oder ein ganzzahliges Vielfaches der Netzfrequenz.

In Figur 1 ist der Schwingungsvorgang der Laufschaufel 1 nach der ersten Schwingungsmode dargestellt. Die erste Schwingungsmode ist durch die niederfrequenteste Eigenfrequenz der Laufschaufel 1 charakterisiert. Figur 1 zeigt die Laufschaufel 1 in ihrer Ruhelage 10 (durchgezogene Linien) sowie eine ausgelenkte Laufschaufel 11 (gestrichelte Linien). Der Schwingungsvorgang gemäß der ersten Schwingungsmode ist durch einen Schwingungsknoten 12 am Schaufelfuß 3 charakterisiert. Die Auslenkung 15 der Laufschaufel 1 ist an der Schaufelspitze 4 maximal.

In Figur 2 ist der Schwingungsvorgang der Laufschaufel 1 nach der zweiten Schwingungsmode dargestellt. Die zweite Schwingungsmode ist dabei die Schwingungsmode mit der zweitniedrigsten Eigenfrequenz der Laufschaufel 1. Ebenfalls dargestellt ist die Ruhelage 10 (durchgezogene Linien) der Laufschaufel 1 sowie eine ausgelenkte Laufschaufel 11 (gestrichelte Linien). Der Schwingungsvorgang nach der zweiten Schwingungsmode ist durch zwei Schwingungsknoten charakterisiert, nämlich einen ersten Schwingungsknoten 12 am Schaufelfuß 3 und einen zweiten Schwingungsknoten 14, der radial etwas außenseitig von der Mitte des Schaufelblatts 2 in radialer Richtung angeordnet ist. Zwischen dem ersten Schwingungsknoten 13 und dem zweiten Schwingungsknoten 14 ist ein Schwingungsbauch 16 ausgebildet. In dem hier dargestellten Beispiel sind die erste und die zweite Schwingungsmode die dominanten Schwingungsmoden.

Die ausgelenkten Laufschaufeln 11 aus Figuren 1 und 2 sind zu einem gleichen Zeitpunkt des Schwingungsvorgangs aufgenommen. Bei einem Vergleich der ausgelenkten Laufschaufeln 11 aus Figuren 1 und 2 fällt auf, dass die Auslenkungen 15 der Laufschaufeln 1 an der Schaufelspitze 4 nach entgegengesetzten Seiten zur Ruhelage 10 erfolgen. Die Spannungen der ersten und der zweiten Schwingungsmode führen bei einer Überlagerung der beiden Schwingungsmoden zumindest zu einer teilweisen Aufhebung der Spannungen an der Vorderkante 5 und/oder an der Hinterkante 6 im Bereich des Schaufelfußes 3. Die Vorderkante 5 und die Hinterkante 6 im Bereich des Schaufelfußes 3 sind die Stellen der Laufschaufel 1, die bei einem Schwingungsvorgang am stärksten spannungsbelastet sind, d.h. es handelt sich hier um die lebensdauerführenden Orte 17 der Laufschaufel 1.

Das Verfahren zum Auslegen der Laufschaufel 1 ist wie folgt durchzuführen: Festlegen einer Schaufelgeometrie und Materialeigenschaften der Laufschaufel 1; Festlegen der Schwingungsanregung am Schaufelfuß 3 der Laufschaufel 1 als eine periodisch auftretende tangentiale Fußpunktbeschleunigung als Randbedingung und rechnerisches Bestimmen des auf die Schwingungsanregung folgenden Schwingungsvorgangs der Laufschaufel 1 durch eine Finite Elemente 9 Methode, wobei als weitere Randbedingung der Schaufelfuß als ein festes Ende vorgegeben wird; Bestimmen von modalen Koordinaten durch Zerlegen des Schwingungsvorgangs in die zehn niederfrequentesten Schwingungsmoden; Rechnerisches Bestimmen von Modalspannungstensoren der Laufschaufel 1 für jede der zwei niederfrequentesten Schwingungsmoden; Rechnerisches Bestimmen von Spannungstensoren aus den modalen Koordinaten und den Modalspannungstensoren der zwei niederfrequentesten Schwingungsmoden; Verändern der Schaufelgeometrie und/oder der Materialeigenschaften derart, dass die Eigenfrequenzen der zwei niederfrequentesten Schwingungsmoden derart verändert werden, dass die Spannungen der Spannungstensoren am Schaufelfuß 3 der Laufschaufel 1 niedriger als die Spannungen der Spannungstensoren am Schaufelfuß 3 vor dem Verändern sind, wobei die Spannungen rechnerisch bestimmte Vergleichsspannungen, insbesondere Mises-Vergleichsspannungen sind, die über eine Periode der niederfrequentesten Schwingungsmode gemittelt sind.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zum Auslegen einer Laufschaufel (1) für eine Axialströmungsmaschine mit den Schritten:
- Festlegen einer Schaufelgeometrie und Materialeigenschaften der Laufschaufel (1);
- Festlegen einer Schwingungsanregung am Schaufelfuß (3) der Laufschaufel (1) als Randbedingung und rechnerisches Bestimmen des auf die Schwingungsanregung folgenden Schwingungsvorgangs der Laufschaufel (1);
- Bestimmen von modalen Koordinaten durch Zerlegen des Schwingungsvorgangs in eine vorherbestimmte Anzahl der niederfrequentesten Schwingungsmoden;
- Rechnerisches Bestimmen von Modalspannungstensoren der Laufschaufel (1) für jede der zwei dominanten Schwingungsmoden;
- Rechnerisches Bestimmen von Spannungstensoren aus den modalen Koordinaten und den Modalspannungstensoren der zwei dominanten Schwingungsmoden;
- Verändern der Schaufelgeometrie und/oder der Materialeigenschaften derart, dass die modalen Eigenschaften der zwei dominanten Schwingungsmoden derart verändert werden, dass die Spannungen der Spannungstensoren am lebensdauerführenden Ort (15) der Laufschaufel (1) niedriger als die Spannungen der Spannungstensoren am lebensdauerführenden Ort (15) vor dem Verändern sind.

2. Verfahren gemäß Anspruch 1,
wobei die modalen Eigenschaften die Eigenfrequenzen, die Beteiligungsfaktoren und/oder die Modalspannungstensoren sind.

3. Verfahren gemäß Anspruch 1 oder 2,
wobei die Schwingungsanregung periodisch ist und die Eigenfrequenz der niederfrequenteren Schwingungsmode der zwei dominanten Schwingungsmoden niedriger und die Eigenfrequenz der höherfrequenteren Schwingungsmode der zwei dominanten Schwingungsmoden höher als die Frequenz der Schwingungsanregung ist.

4. Verfahren gemäß einem der Ansprüche 1 bis 3,
wobei die Schwingungsanregung eine tangentiale Fußpunktbeschleunigung ist.

5. Verfahren gemäß einem der Ansprüche 1 bis 4,
wobei beim rechnerischen Bestimmen des Schwingungsvorgangs am Schaufelfuß (3) ein festes Ende als Randbedingung vorgegeben wird.

6. Verfahren gemäß einem der Ansprüche 1 bis 5,
wobei der lebensdauerführende Ort (15) der am stärksten spannungsbelastete Ort der Laufschaufel (1) ist, insbesondere ein Ort am Schaufelfuß (3).

7. Verfahren gemäß einem der Ansprüche 1 bis 6,
wobei das rechnerische Bestimmen des Schwingungsvorgangs, der Modalspannungstensoren und/oder der Spannungstensoren durch eine Finite Elemente (9) Methode erfolgt.

8. Verfahren gemäß einem der Ansprüche 1 bis 7,
wobei beim rechnerischen Bestimmen des Schwingungsvorgangs, der Modalspannungstensoren und/oder der Spannungstensoren die im Betrieb der Laufschaufel auftretenden Fliehkräfte mit berücksichtigt werden.

9. Verfahren gemäß einem der Ansprüche 1 bis 8,
wobei die Zerlegung des Schwingungsvorgangs in die mindestens zehn niederfrequentesten Schwingungsmoden erfolgt.

10. Verfahren gemäß einem der Ansprüche 1 bis 9,
wobei die Spannungen rechnerisch bestimmte Vergleichsspannungen sind,
insbesondere Mises-Vergleichsspannungen.

11. Verfahren gemäß einem der Ansprüche 1 bis 10,
wobei die Amplituden der Spannungen über eine oder mehrere Perioden der zwei dominanten Schwingungsmoden gemittelt werden.
